# EUROPÄISCHE PATENTSCHRIFT

(11) **EP 2 707 268 B1**
(45) Veröffentlichungstag und Bekanntmachung des Hinweises auf die Patenterteilung: **30.11.2016**
(21) Anmeldenummer: 12721466.6
(22) Anmeldetag: 07.05.2012
(51) Int. Cl.: B61J 3/06, B61L 17/02

(54) **STEUEREINRICHTUNG SOWIE VERFAHREN ZUM STEUERN EINER RANGIERTECHNISCHEN FÖRDERANLAGE**
CONTROL DEVICE AND METHOD FOR CONTROLLING A SHUNTING CONVEYING SYSTEM
DISPOSITIF ET PROCÉDÉ DE COMMANDE D'UNE INSTALLATION DE TRANSPORT UTILISANT UNE TECHNIQUE DE TRIAGE

(30) Priorität: 11.05.2011 DE 102011075662
(43) Veröffentlichungstag der Anmeldung: 19.03.2014
(73) Patentinhaber: Siemens Aktiengesellschaft, 80333 München (DE)
(72) Erfinder: PHILIPPS, Holger, 38300 Wolfenbüttel (DE)
(86) Internationale Anmeldenummer: PCT/EP2012/058369
(87) Internationale Veröffentlichungsnummer: WO 2012/152754

(56) Entgegenhaltungen:
- DE-A1- 10 301 980
- DE-A1- 19 855 930
- DE-B- 1 144 953

## Beschreibung

Rangiertechnische Förderanlagen, die auch als Eisenbahnwagenförderanlagen bezeichnet werden, werden in Rangieranlagen des Eisenbahnwesens, d.h. beispielsweise in Ablaufanlagen, insbesondere dazu verwendet, die in ein Richtungsgleis einlaufenden Wagen oder Wagengruppen derart zu fördern beziehungsweise zusammenzuschieben, dass die getrennten Wagen beziehungsweise Wagengruppen anschließend ohne zusätzlichen Einsatz einer Rangierlok gekuppelt werden können. Entsprechende Förderanlagen weisen üblicherweise Förderwagen auf, die sich in den Richtungsgleisen jeweils einzeln oder abschnittsweise gestaffelt bewegen. Grundlegende Voraussetzung für eine Steuerung einer rangiertechnischen Förderanlage ist es hierbei, dass der Steuereinrichtung die Position des jeweiligen Förderwagens bekannt ist (siehe z.B. DE 198 55 930 A1, dem Oberbegriff des unabhängigen Vorrichtungsanspruchs 1 entsprechend).

Der vorliegenden Erfindung liegt die Aufgabe zugrunde, eine rangiertechnische Förderanlage mit einer Steuereinrichtung zum Steuern der rangiertechnischen Förderanlage anzugeben, die ein vergleichsweise einfach und damit kostengünstig zu realisierendes sowie zugleich in der betrieblichen Praxis besonders robustes Verfahren zur Bestimmung der Position eines Förderwagens der Förderanlage ermöglicht.

Diese Aufgabe wird erfindungsgemäß gelöst durch eine rangiertechnische Förderanlage mit einer Steuereinrichtung zum Steuern der rangiertechnischen Förderanlage, wobei die Steuereinrichtung eine stationäre Sensoreinrichtung zur elektronischen Messung der Distanz zu einem Förderwagen der Förderanlage aufweist. Dabei bezeichnet der Begriff der elektronischen Messung der Distanz eine Distanz- beziehungsweise Entfernungsmessung mittels elektromagnetischer Wellen. Dies schließt insbesondere eine Messung gemäß dem Prinzip der Laufzeitmessung ein. Das o.g. erfindungsgemässe Verfahren ist durch die technischen Merkmale bzw. Verfahrensschritte des unabhängigen Verfahrensanspruchs 6 definiert.

Weitere Merkmale bzw. Schritte der Erfindung sind in den abhängigen Vorrichtungs- bzw. Verfahrensansprüchen angegeben.

Die Sensoreinrichtung ist dahingehend stationär, dass sie fest beziehungsweise unbeweglich im Bereich des jeweiligen Gleises angeordnet ist. Im Vergleich zu einer grundsätzlich ebenfalls denkbaren Montage einer Sensoreinrichtung an dem Förderwagen bietet dies den Vorteil, dass eine einfachere Stromversorgung und Datenübertragung der Messwerte der Sensoreinrichtung ermöglicht wird. Darüber hinaus ist eine stationäre Sensoreinrichtung auch dahingehend vorteilhaft, dass hierdurch Beeinträchtigungen durch Vibrationen beziehungsweise Erschütterungen sowie durch Witterungseinflüsse vermieden beziehungsweise zumindest weitgehend reduziert werden können.

Die Steuereinrichtung der erfindungsgemässen Förderanlage weist des Weiteren den Vorteil auf, dass eine elektronische Messung der Distanz zu dem Förderwagen eine sehr genaue Bestimmung der Position des Förderwagens ermöglicht. Darüber hinaus kann hierbei vorteilhafterweise auf zusätzliche Sensorkomponenten entlang des Gleises, etwa in Form von Näherungssensoren, zur Bestimmung der Position des Förderwagens verzichtet werden.

Es sei darauf hingewiesen, dass eine rangiertechnische Förderanlage üblicherweise eine Mehrzahl von Förderwagen aufweist. In diesem Fall ist die Steuereinrichtung vorzugsweise derart ausgebildet, dass jedem der Förderwagen eine stationäre Sensoreinrichtung zur elektronischen Messung der Distanz zu dem jeweiligen Förderwagen zugeordnet ist.

Im durch die Ansprüche definierten Rahmen der Erfindung kann die elektronische Messung der Distanz zu dem Förderwagen grundsätzlich auf verschiedene Arten und Weisen erfolgen. So kann die stationäre Sensoreinrichtung beispielsweise zur Messung der Distanz zu dem Förderwagen mittels Radar ausgebildet sein.

Gemäß einer besonders bevorzugten Weiterbildung der erfindungsgemäßen rangiertechnischen Förderanlage ist die stationäre Sensoreinrichtung zur optischen, insbesondere laserbasierten Messung der Distanz zu dem Förderwagen ausgebildet. Dies ist vorteilhaft, da entsprechende Laserabstandsmessgeräte am Markt vergleichsweise kostengünstig und mit Reichweiten von mehreren hundert Metern bis zu mehreren Kilometern verfügbar sind. Eine laserbasierte Messung der Distanz zu dem Förderwagen ist hierbei mit sehr großer Genauigkeit möglich, wobei eine entsprechende Messung darüber hinaus gegenüber Störeinflüssen, wie beispielsweise Reflektionen oder Bewegungen von Förderwagen in Nachbargleisen, besonders unempfindlich ist. Grundsätzlich kann die stationäre Sensoreinrichtung an einer beliebigen Stelle im Gleisbereich angeordnet sein, die eine elektronische Messung der Distanz zu dem Förderwagen über den gesamten im jeweiligen Fall abzudeckenden Bereich des Gleises erlaubt.

Vorzugsweise ist die Steuereinrichtung derart ausgestaltet, dass die stationäre Sensoreinrichtung im Bereich einer Ruheposition, insbesondere im Bereich einer Garage des Förderwagens angeordnet ist. Dies bietet den Vorteil, dass die stationäre Sensoreinrichtung im Bereich der Ruheposition des Förderwagens, die insbesondere einer Garagenposition entsprechen kann, gegenüber Störeinflüssen besonders gut geschützt ist. So kann hierdurch einerseits ein vibrationsfreier Betrieb erreicht werden; andererseits ermöglicht eine Anordnung der stationären Sensoreinrichtung im Bereich der Ruheposition des Förderwagens auch auf besonders einfache Art und Weise einen Schutz der stationären Sensoreinrichtung gegenüber Umwelteinflüssen, wie beispielsweise Schnee, oder auch gegenüber mechanischen Belastungen oder Beschädigungen. Darüber hinaus ergibt sich bei einer Montage der stationären Sensoreinrichtung im Bereich der Ruheposition des Förderwagens der Vorteil, dass hierdurch auf besonders einfache Art und Weise ein Nullpunkt beziehungsweise Bezugspunkt für die Distanzmessung vorgegeben wird.

Im Rahmen der Erfindung ist es grundsätzlich möglich, dass die Bestimmung der Position des Förderwagens ausschließlich durch die elektronische Messung der Distanz zwischen der stationären Sensoreinrichtung und dem Förderwagen erfolgt.

Gemäß einer weiteren besonders bevorzugten Ausführungsform der Erfindung ist die Steuereinrichtung derart weitergebildet, dass bei einem Förderwagen, der mittels eines über eine Seilscheibe geführten Seils bewegt wird, die Steuereinrichtung zum Kalibrieren einer aus der Bewegung der Seilscheibe abgeleiteten Position des Förderwagens anhand der durch die stationäre Sensoreinrichtung gemessenen Distanz ausgebildet ist. In diesem Fall dient die stationäre Sensoreinrichtung somit zusätzlich oder auch ausschließlich zur Kalibrierung der aus der Bewegung der Seilscheibe abgeleiteten Position des Förderwagens. Eine entsprechende Ausführung der Steuereinrichtung ist einerseits dahingehend vorteilhaft, dass eine weitgehend redundante Bestimmung der Position des Förderwagens möglich ist und hierdurch die Ausfallsicherheit der Steuereinrichtung beziehungsweise der rangiertechnischen Förderanlage erhöht wird. Andererseits können hierdurch auch für den Fall, dass eine stationäre Sensoreinrichtung zur elektronischen Messung der Distanz zu dem Förderwagen aufgrund der jeweiligen Gegebenheiten allein nicht für eine zuverlässige und durchgängige Bestimmung der Position des Förderwagens ausreichend ist, die Vorteile einer entsprechenden elektronischen Messung der Distanz zu dem Förderwagen genutzt werden. Dies betrifft beispielsweise den Fall, dass der jeweilige Förderwagen in einem gebogenen Richtungsgleis betrieben wird oder die Reichweite der stationären Sensoreinrichtung nicht ausreichend ist, um die gesamte Länge des von dem Förderwagen befahrenen beziehungsweise abgedeckten Gleises zuverlässig zu erfassen. Hierbei ist insbesondere auch zu beachten, dass eine Bestimmung der Position des Förderwagens allein basierend auf der Bewegung der Seilscheibe in der Regel nicht ausreichend ist, da es hierbei beispielsweise aufgrund einer Dehnung oder auch eines Rutschens des Seils zumindest langfristig zu Abweichungen beziehungsweise Fehlmessungen kommt. Durch eine Kalibrierung der aus der Bewegung der Seilscheibe abgeleiteten Position des Förderwagens anhand der durch die stationäre Sensoreinrichtung gemessenen Distanz ist es nun gerade möglich, entsprechende Störungen oder zeitliche Veränderungen in der Genauigkeit der Positionsermittlung des Förderwagens zu vermeiden.

Vorzugsweise kann die Steuereinrichtung auch derart ausgeprägt sein, dass die stationäre Sensoreinrichtung zur zyklischen elektronischen Messung der Distanz zu dem Förderwagen ausgebildet ist. Dies ist vorteilhaft, da hierdurch gewährleistet wird, dass die Position des Förderwagens in regelmäßigen zeitlichen Abständen zwecks Steuerung der Förderanlage beziehungsweise des Förderwagens zur Verfügung steht.

Hinsichtlich des o.g. Verfahrens zum Steuern einer rangiertechnischen Förderanlage liegt der vorliegenden Erfindung die Aufgabe zugrunde, ein vergleichsweise einfach und damit kostengünstig zu realisierendes sowie zugleich in der betrieblichen Praxis besonders robustes Verfahren zur Bestimmung der Position eines Förderwagens der Förderanlage anzugeben. Diese Aufgabe wird erfindungsgemäß gelöst durch ein Verfahren zum Steuern einer rangiertechnischen Förderanlage, bei dem mittels einer stationären Sensoreinrichtung eine elektronische Messung der Distanz zu einem Förderwagen der Förderanlage durchgeführt wird und die Förderanlage unter Berücksichtigung der gemessenen Distanz gesteuert wird. Dabei schließt eine Steuerung der Förderanlage insbesondere eine Steuerung des Förderwagens ein.

Die Vorteile des erfindungsgemäßen Verfahrens entsprechen denjenigen der erfindungsgemäßen rangiertechnischen Förderanlage mit Steuereinrichtung, so dass diesbezüglich auf die entsprechenden vorstehenden Ausführungen verwiesen wird. Gleiches gilt analog hinsichtlich der im Folgenden genannten bevorzugten Weiterbildungen des erfindungsgemäßen Verfahrens in Bezug auf die entsprechenden bevorzugten Weiterbildungen der Steuereinrichtung, so dass auch diesbezüglich auf die entsprechenden vorstehenden Erläuterungen verwiesen wird.

Vorteilhafterweise ist das erfindungsgemäße Verfahren derart weitergebildet, dass mittels der stationären Sensoreinrichtung eine optische, insbesondere laserbasierte Messung der Distanz zu dem Förderwagen durchgeführt wird.

Vorzugsweise kann das erfindungsgemäße Verfahren auch derart ablaufen, dass die Messung der Distanz zu dem Förderwagen der Förderanlage mittels einer im Bereich einer Ruheposition, insbesondere im Bereich einer Garage des Förderwagens angeordneten stationären Sensoreinrichtung durchgeführt wird.

Gemäß einer weiteren besonders bevorzugten Ausführungsform ist das erfindungsgemäße Verfahren derart ausgestaltet, dass bei einem Förderwagen, der mittels eines über eine Seilscheibe geführten Seils bewegt wird, eine aus der Bewegung der Seilscheibe abgeleitete Position des Förderwagens anhand der durch die stationäre Sensoreinrichtung gemessenen Distanz kalibriert wird.

Vorzugsweise kann das erfindungsgemäße Verfahren weiterhin derart weitergebildet sein, dass mittels der stationären Sensoreinrichtung eine zyklische elektronische Messung der Distanz zu dem Förderwagen durchgeführt wird.

Im Folgenden wird die Erfindung anhand eines Ausführungsbeispiels näher erläutert. Hierzu zeigt die
- Figur: zur Erläuterung eines Ausführungsbeispiels des erfindungsgemäßen Verfahrens in einer schematischen Skizze ein Ausführungsbeispiel der erfindungsgemäßen Steuereinrichtung.

In der Figur ist ein Gleis 10 erkennbar, bei dem es sich im Rahmen des beschriebenen Ausführungsbeispiels um ein Teilstück eines Richtungsgleises einer Rangieranlage in Form einer Ablaufanlage handeln soll. Zwischen den Schienen des Gleises 10 ist ein Förderwagen 20 einer rangiertechnischen Förderanlage angeordnet. Aufgabe des Förderwagens 20 ist es, in das Gleis 10 einlaufende Wagen, bei denen es sich üblicherweise um Güterwagen handeln wird, derart zu einem kuppelreifen Verbund zusammenzuschieben beziehungsweise zusammenzudrücken, dass ein Kuppeln der Wagen beziehungsweise Wagengruppen ohne den zusätzlichen Einsatz einer Rangierlok möglich ist.

Für den Betrieb des Förderwagens 20 beziehungsweise der gesamten rangiertechnischen Förderanlage, die üblicherweise eine Vielzahl von Förderwagen umfassen wird, ist es notwendig, dass die Position des Förderwagens 20 bekannt ist. So ist eine entsprechende Positionsinformation beispielsweise dafür erforderlich, den Förderwagen 20 präzise zu Startpositionen zu steuern sowie Förderarme des Förderwagens 20 positionsabhängig ein- und ausfahren zu können.

Zum Zweck der Bestimmung der Position des Förderwagens 20 weist die in der Figur dargestellte Anordnung eine stationäre Sensoreinrichtung 30 zur elektronischen Messung der Distanz d zu dem Förderwagen 20 auf. Im Rahmen des beschriebenen Ausführungsbeispiels ist die stationäre Sensoreinrichtung 30 hierbei in Form eines Laserabstandsmessgerätes zur laserbasierten Messung der Distanz d zu dem Förderwagen 20 ausgebildet. Da die Position der stationären Sensoreinrichtung 30 unveränderlich ist, korrespondiert die Distanz d hierbei unmittelbar zu einer Position des Förderwagens 20, so dass die Distanz d selbst ein Maß für die Position des Förderwagens 20 ist.

In der Figur ist die elektronische Messung der Distanz d zu dem Förderwagen 20 durch die stationäre Sensoreinrichtung 30 durch einen gestrichelten Laserstrahl 40 angedeutet. Unter Verwendung des Laserstrahls 40 ist es der stationären Sensoreinrichtung 30, beispielsweise durch eine Messung der Laufzeit oder der Phasenlage, möglich, die Distanz d zu dem Förderwagen 20 und damit dessen Position mit hoher Genauigkeit zu bestimmen.

Weiterhin ist in der Figur eine Garage 50 des Förderwagens 20 erkennbar, in der sich dessen gestrichelt angedeutete Ruheposition 55 befindet. Die stationäre Sensoreinrichtung 30 ist unmittelbar am Ende der Ruheposition 55, die der Förderwagen 20 in der Garage 50 einnimmt, angeordnet, so dass die Distanz d zwischen der stationären Sensoreinrichtung 30 und dem Förderwagen 20 in der Ruheposition 55 im Wesentlichen null beträgt.

Die Anordnung der stationären Sensoreinrichtung 30 im Bereich der Ruheposition 55 des Förderwagens 20, d.h. insbesondere im Bereich der beziehungsweise in der Garage 50, weist den Vorteil auf, dass hierdurch ein vibrationsfreier Betrieb der stationären Sensoreinrichtung 30 ermöglicht wird. Darüber hinaus ist die stationäre Sensoreinrichtung 30 in der Garage 50 des Förderwagens 20 - bei einer entsprechenden konstruktiven Ausbildung der Garage 50 - bestmöglich und besonders aufwandsarm gegenüber Umwelteinflüssen sowie in Bezug auf mögliche Beschädigungen geschützt.

Die elektronische Messung der Distanz d zu dem Förderwagen 20 wird von der stationären Sensoreinrichtung 30 zyklisch durchgeführt, wobei die jeweiligen Messwerte über eine Kommunikationsverbindung 60, die drahtgebunden oder auch drahtlos ausgeführt sein kann, an einen Steuerrechner 70 übermittelt werden. Der Steuerrechner 70 dient der eigentlichen Steuerung des Förderwagens 20 und stellt somit ebenso wie die stationäre Sensoreinrichtung 30 eine Komponente einer Steuereinrichtung zum Steuern der rangiertechnischen Förderanlage beziehungsweise des Förderwagens 20 dar. In der Regel wird der Steuerrechner 70 hierbei in die Gesamtsteuerung der Rangieranlage eingebunden sein und insbesondere der Steuerung einer Vielzahl von Förderwagen der Förderanlage dienen.

Entsprechend der Darstellung der Figur ist es grundsätzlich möglich, dass die Position des Förderwagens 20 allein aus der laserbasierten Messung der Distanz d bestimmt wird. Insbesondere für den Fall, dass das Gleis 10 gebogen ist oder die Reichweite des Laserstrahls 40 für eine zuverlässige und präzise Messung der Distanz d über den gesamten Bereich des von dem Förderwagen 20 befahrenen Gleises 10 nicht ausreichend ist, kann die stationäre Sensoreinrichtung 30 jedoch auch zusätzlich oder gegebenenfalls auch ausschließlich zu Kalibrierungszwecken verwendet werden. So werden Förderwagen üblicherweise mittels eines über eine Seilscheibe geführten Seils bewegt. Dies ermöglicht es, aus der Bewegung der Seilscheibe die jeweilige Position des Förderwagens 20 abzuleiten. Diese aus der Bewegung der Seilscheibe abgeleitete Position des Förderwagens 20 kann vorteilhafterweise anhand der durch die stationäre Sensoreinrichtung 30 gemessene Distanz d kalibriert werden. Hierdurch werden im zeitlichen Verlauf zunehmende Messungenauigkeiten, die beispielsweise durch ein Dehnen oder Rutschen des Seils verursacht sein können, vorteilhafterweise korrigiert beziehungsweise vermieden.

Es sei darauf hingewiesen, dass es sich bei der Figur lediglich um eine schematische Skizze zum Zwecke der Erläuterung des Ausführungsbeispiels der erfindungsgemäßen rangiertechnischen Förderanlage sowie des Ausführungsbeispiel des erfindungsgemäßen Verfahrens handelt. So sind beispielsweise der mechanische Antrieb und die Förderarme des Förderwagens 20 sowie Kommunikationsverbindungen zur Steuerung des Förderwagens 20 durch den Steuerrechner 70 in der Figur aus Gründen der Übersichtlichkeit nicht dargestellt.

Entsprechend den vorstehenden Ausführungen in Zusammenhang mit dem beschriebenen Ausführungsbeispielen weisen die erfindungsgemäße rangiertechnische Förderanlage sowie das erfindungsgemäße Verfahren insbesondere den Vorteil auf, dass mittels der stationären Sensoreinrichtung 30 zur elektronischen Messung der Distanz d zu dem Förderwagen 20 eine exakte Bestimmung der Position des Förderwagens 20 auf vergleichsweise einfache und damit auch kostengünstige Art und Weise ermöglicht wird. Insbesondere können hierbei weitere Komponenten entlang des Gleises 10, wie beispielsweise zusätzliche Näherungssensoren zum Detektieren des Förderwagens 20 an einzelnen Punkten des Gleises 10, vorteilhafterweise entfallen. Dies hat unmittelbar zur Folge, dass sich auch die Montagekosten sowie der Aufwand und die Kosten für die Verlegung von Kabeln verringern. Darüber hinaus ist eine elektronische Messung der Distanz d zu dem Förderwagen 20 im Hinblick auf die in der betrieblichen Praxis auftretenden Belastungen und Umwelteinflüsse besonders robust, wodurch eine hohe Zuverlässigkeit und Ausfallsicherheit resultiert.

## Patentansprüche

1. Rangiertechnische Förderanlage mit Steuereinrichtung zum Steuern der rangiertechnischen Förderanlage, **dadurch gekennzeichnet, dass** die Steuereinrichtung eine stationäre Sensoreinrichtung (30) zur elektronischen Messung der Distanz (d) zu einem Förderwagen (20) der Förderanlage aufweist.

2. Rangiertechnische Förderanlage nach Anspruch 1,
**dadurch gekennzeichnet, dass** die stationäre Sensoreinrichtung (30) zur optischen, insbesondere laserbasierten Messung der Distanz (d) zu dem Förderwagen (20) ausgebildet ist.

3. Rangiertechnische Förderanlage nach Anspruch 1 oder 2,
**dadurch gekennzeichnet, dass** die stationäre Sensoreinrichtung (30) im Bereich einer Ruheposition (55), insbesondere im Bereich einer Garage (50) des Förderwagens (20) angeordnet ist.

4. Rangiertechnische Förderanlage nach einem der vorangehenden Ansprüche, **dadurch gekennzeichnet, dass** bei einem Förderwagen (20), der mittels eines über eine Seilscheibe geführten Seils bewegt wird, die Steuereinrichtung zum Kalibrieren einer aus der Bewegung der Seilscheibe abgeleiteten Position des Förderwagens (20) anhand der durch die stationäre Sensoreinrichtung (30) gemessenen Distanz (d) ausgebildet ist.

5. Rangiertechnische Förderanlage nach einem der vorangehenden Ansprüche,
**dadurch gekennzeichnet, dass** die stationäre Sensoreinrichtung (30) zur zyklischen elektronischen Messung der Distanz (d) zu dem Förderwagen (20) ausgebildet ist.

6. Verfahren zum Steuern einer rangiertechnischen Förderanlage, bei dem
- mittels einer stationären Sensoreinrichtung (30) eine elektronische Messung der Distanz (d) zu einem Förderwagen (20) der Förderanlage durchgeführt wird und
- die Förderanlage unter Berücksichtigung der gemessenen Distanz (d) gesteuert wird.

7. Verfahren nach Anspruch 6,
**dadurch gekennzeichnet, dass** mittels der stationären Sensoreinrichtung (30) eine optische, insbesondere laserbasierte Messung der Distanz (d) zu dem Förderwagen (20) durchgeführt wird.

8. Verfahren nach Anspruch 6 oder 7,
**dadurch gekennzeichnet, dass** die Messung der Distanz (d) zu dem Förderwagen (20) der Förderanlage mittels einer im Bereich einer Ruheposition (55), insbesondere im Bereich einer Garage (50) des Förderwagens (20) angeordneten stationären Sensoreinrichtung (30) durchgeführt wird.

9. Verfahren nach einem der Ansprüche 6 bis 8,
**dadurch gekennzeichnet, dass** bei einem Förderwagen (20), der mittels eines über eine Seilscheibe geführten Seils bewegt wird, eine aus der Bewegung der Seilscheibe abgeleitete Position des Förderwagens (20) anhand der durch die stationäre Sensoreinrichtung (30) gemessenen Distanz (d) kalibriert wird.

10. Verfahren nach einem der Ansprüche 6 bis 9,
**dadurch gekennzeichnet, dass** mittels der stationären Sensoreinrichtung (30) eine zyklische elektronische Messung der Distanz (d) zu dem Förderwagen (20) durchgeführt wird.

## Claims

1. Shunting conveying system with control device for controlling the shunting conveying system,
**characterised in that**
the control device has a stationary sensor device (30) for electronically measuring the distance (d) to a conveying trolley (20) of the conveying system.

2. Shunting conveying system according to claim 1,
**characterised in that**
the stationary sensor device (30) is embodied to measure the distance (d) to the conveying trolley (20) in an optical, in particular laser-based manner.

3. Shunting conveying system according to claim 1 or 2,
**characterised in that**
the stationary sensor device (30) is arranged in the region of a rest position (55), in particular in the region of a garage (50) of the conveying trolley (20).

4. Shunting conveying system according to one of the preceding claims,
**characterised in that**
with a conveying trolley (20) which is moved by means of a cable guided by way of a cable pulley, the control device is embodied to calibrate a position of the conveying trolley (20) deduced from the movement of the cable pulley on the basis of the distance (d) measured by the stationary sensor device (30).

5. Shunting conveying system according to one of the preceding claims,
**characterised in that**
the stationary sensor device (30) is embodied to cyclically electronically measure the distance (d) to the conveying trolley (20).

6. Method for controlling a shunting conveying system, in which
- an electronic measurement of the distance (d) to a conveying trolley (20) of the conveying system is performed by means of a stationary sensor device (30) and
- the conveying system is controlled by taking the measured distance (d) into account.

7. Method according to claim 6,
**characterised in that**
an optical, in particular laser-based measurement of the distance (d) to the conveying trolley (20) is performed by means of the stationary sensor device (30).

8. Method according to claim 6 or 7,
**characterised in that**
the distance (d) to the conveying trolley (20) of the conveying system is measured by means of a stationary sensor device (30) arranged in the range of a rest position (55), in particular in the range of a garage (50) of the conveying trolley (20).

9. Method according to one of claims 6 to 8,
**characterised in that**
with a conveying trolley (20), which is moved by means of a cable guided by way of a cable pulley, a position of the conveying trolley (20) deduced from the movement of the cable pulley is calibrated on the basis of the distance (d) measured by the stationary sensor device (30).

10. Method according to one of claims 6 to 9,
**characterised in that**
a cyclical electronic measurement of the distance (d) to the conveying trolley (20) is performed by means of the stationary sensor device (30).

## Revendications

1. Installation de transport en technique de manoeuvre ayant un dispositif de commande pour commander l'installation de transport en technique de manoeuvre,
**caractérisé en ce que**
le dispositif de commande a un dispositif (30) capteur fixe pour mesurer électroniquement la distance (d) à un chariot (20) de transport de l'installation de transport.

2. Installation de transport en technique de manoeuvre suivant la revendication 1,
**caractérisé en ce que**
le dispositif (30) capteur fixe est constitué pour la mesure optique, notamment reposant sur un laser, de la distance (d) au chariot (20) de transport.

3. Installation de transport en technique de manoeuvre suivant la revendication 1 ou 2,
**caractérisé en ce que**
le dispositif (30) capteur fixe est disposé dans la région d'une position (55) de repos, notamment dans la région d'un garage (50) du chariot (20) de transport.

4. Installation de transport en technique de manoeuvre suivant l'une des précédentes revendications,
**caractérisé en ce que**
pour un chariot (20) de transport qui est déplacé au moyen d'un câble passant sur une poulie, le dispositif de commande est constitué pour, au moyen de la distance (d) mesurée par le dispositif (30) capteur fixe, étalonner une position du chariot (20) de transport déduite du déplacement de la poulie.

5. Installation de transport en technique de manoeuvre suivant l'une des précédentes revendications,
**caractérisé en ce que**
le dispositif (30) capteur fixe est constitué pour la mesure électronique cyclique de la distance (d) au chariot (20) de transport.

6. Procédé de commande d'une installation de transport en technique de manoeuvre, dans lequel,
- au moyen d'un dispositif (30) capteur fixe on effectue une mesure électronique de la distance (d) à un chariot (20) de transport de l'installation de transport, et
- on commande l'installation de transport en tenant compte de la distance (d) mesurée.

7. Procédé suivant la revendication 6,
**caractérisé en ce que**
au moyen du dispositif (30) capteur fixe, on effectue une mesure optique, notamment reposant sur un laser, de la distance (d) au chariot (20) de transport.

8. Procédé suivant la revendication 6 ou 7,
**caractérisé en ce que**
on effectue la mesure la distance (d) au chariot (20) de transport de l'installation de transport au moyen d'un dispositif (30) capteur fixe disposé dans la région d'une position (55) de repos, notamment dans la région de garage (50) du chariot (20) de transport.

9. Procédé suivant l'une des revendications 6 à 8,
**caractérisé en ce que**
pour un chariot (20) de transport qui est déplacé au moyen d'un câble passant sur une poulie, on étalonne, au moyen de la distance (d) mesurée par le dispositif (30) capteur fixe, une position du chariot (20) de transport déduite du déplacement de la poulie.

10. Procédé suivant l'une des revendications 6 à 9,
**caractérisé en ce que**
on effectue une mesure électronique cyclique de la distance (d) au chariot (20) de transport au moyen du dispositif (30) capteur fixe.
